# EUROPÄISCHE PATENTSCHRIFT

(11) **EP 2 298 687 B1**
(45) Veröffentlichungstag und Bekanntmachung des Hinweises auf die Patenterteilung: **30.11.2016**
(21) Anmeldenummer: 10009567.8
(22) Anmeldetag: 14.09.2010
(51) Int. Cl.: B66C 13/16

(54) **System zum Erfassen der Lastmasse einer an einem Hubseil eines Kranes hängenden Last**
System for determining the load mass of a load suspended on a lifting rope of a crane
Système de détection de la masse de charge d'une charge suspendue à une corde de levage de grue

(30) Priorität: 16.09.2009 DE 102009041662
(43) Veröffentlichungstag der Anmeldung: 23.03.2011
(73) Patentinhaber: Liebherr-Werk Nenzing GmbH, 6710 Nenzing (AT)
(72) Erfinder: Schneider, Klaus, Dr., 88145 Hergatz (DE); Amann, Martin, 6820 Frastanz (AT); Schneller, Mathias, 6700 Bludenz (AT); Sawodny, Oliver, Prof., Dr., 70186 Stuttgart (DE); Küchler, Sebastian, 71034 Böblingen (DE)
(74) Vertreter: Laufhütte, Dieter

(56) Entgegenhaltungen:
- EP-A1- 1 602 617
- DD-A1- 222 577
- DE-A1- 19 512 103
- US-A1- 2002 144 968

## Beschreibung

Die vorliegende Erfindung umfaßt ein System zum Erfassen der Lastmasse einer an einem Hubseil eines Kranes hängenden Last, mit einer Meßanordnung zur Messung der Seilkraft im Hubseil und einer Berechnungseinheit zur Bestimmung der Lastmasse auf Grundlage der Seilkraft.

Ein solches System ist aus der US 2002/144968 bekannt.

Die exakte Bestimmung der Lastmasse einer von einem Kran angehobenen Last ist für eine Vielzahl von Anwendungen von großer Bedeutung: z. B. ist die Lastmasse für die Lastmomentbegrenzung des Kranes, das heißt für die Kippsicherung und für den Strukturschutz wichtig. Zudem ist die Lastmasse für die Datenerfassung hinsichtlich der Leistung des Kranes von großer Bedeutung. Insbesondere kann durch eine exakte Bestimmung der Lastmasse die gesamte umschlagende Nutzlast bestimmt werden. Weiterhin ist die Lastmasse auch als Parameter für andere Steuerungsaufgaben am Kran wie z.B. eine Lastpendeldämpfung von großer Wichtigkeit.

Ein gängiges Verfahren zur Bestimmung der Lastmasse ist die Messung der Seilkraft im Hubseil. Die Seilkraft im Hubseil entspricht dabei zumindest in einem statischen Zustand im wesentlichen der Lastmasse.

Die Meßanordnung zur Messung der Seilkraft kann dabei entweder direkt am Lastaufnahmemittel angeordnet werden. Diese Anordnung am Lastaufnahmemittel hat den Vorteil, daß hier nur wenige Störeinflüsse vorliegen und so eine größere Genauigkeit erreicht werden kann. Nachteil dieser Lösung ist jedoch, daß eine Stromversorgung und eine entsprechende Signalleitung zum Lastaufnahmemittel notwendig wird.

Eine weitere Möglichkeit ist die Anordnung einer Meßanordnung in ein Verbindungsbereich zwischen der Kranstruktur und dem Hubseil, zum Beispiel an einer Umlenkrolle oder am Hubwerk. Dies hat den Vorteil, daß die Meßanordnung sehr robust ausgeführt werden kann und die Verkabelung relativ einfach ist. Nachteilig an dieser Anordnung der Meßanordnung ist jedoch die Tatsache, daß weitere Störeinflüsse eine exakte Bestimmung der Lastmasse aus der Seilkraft erschweren.

Dabei ist es bereits bekannt, Mittelwertfilter zur Ermittelung der Seilkraft einzusetzen. Zum einen hat dies jedoch den Nachteil, daß eine relativ hohe Verzögerung in der Signalausgabe in Kauf genommen werden muß. Zudem anderen kann eine Vielzahl von Störeinflüssen über einen Mittelwertfilter nicht eliminiert werden.

Aufgabe der vorliegenden Erfindung ist es daher, ein System zum Erfassen der Lastmasse einer am Hubseil eines Kranes hängenden Last zur Verfügung zu stellen, welche eine verbesserte Bestimmung der Lastmasse auf Grundlage der Seilkraft ermöglicht.

Diese Aufgabe wird erfindungsgemäß von einem Gerät gemäß Anspruch 1 gelöst. Das erfindungsgemäße System zum Erfassen der Lastmasse einer an einem Hubseil eines Kranes hängenden Last umfaßt dabei eine Meßanordnung zur Messung der Seilkraft im Hubseil und eine Berechnungseinheit zur Bestimmung der Lastmasse auf Grundlage der Seilkraft. Erfindungsgemäß weist die Berechnungseinheit dabei eine Kompensationseinheit und einen Lastmassenbeobachter auf, welcher auf einen Feder-Masse Modell des Seils und der Last beruht, wobei die Berechnungseinheit den Einfluss der indirekten Bestimmung der Lastmasse über die Seilkraft in einem dynamischen Modell beschreibt, daraus die Lastmasse berechnet und zumindest teilweise kompensiert.

Zum einen kann dabei vorgesehen sein, daß die Kompensationseinheit statische Einflüsse der indirekten Bestimmung der Lastmasse über die Seilkraft zumindest teilweise kompensiert. Hierzu werden erfindungsgemäß die statischen Einflüsse der indirekten Bestimmung modelliert und durch die Kompensationseinheit kompensiert. Hierdurch ergibt sich eine erheblich genauere Bestimmung der Lastmasse, welche über Mittelwertfilter überhaupt nicht möglich war, da diese statische Einflüsse überhaupt nicht eliminieren können.

Alternativ oder zusätzlich kann vorgesehen sein, daß die Kompensationseinheit auch dynamische Einflüsse der indirekten Bestimmung der Lastmasse über die Seilkraft zumindest teilweise kompensiert. Auch hierfür ist vorgesehen, daß die Kompensationseinheit die dynamischen Einflüsse modelliert und bei der Bestimmung der Lastmasse kompensiert.

Vorteilhafterweise ist erfindungsgemäß vorgesehen, daß die Kompensationseinheit auf einen physikalischen Modell des Hubvorgangs basiert, welches die statischen und/oder dynamischen Einflüsse der indirekten Bestimmung der Lastmasse über die Seilkraft modelliert. Durch dieses Modell kann die Kompensationseinheit diese statischen und/oder dynamischen Einflüsse zumindest teilweise kompensieren.

Vorteilhafterweise ist dabei vorgesehen, daß die Kompensationseinheit auf der Grundlage von Daten zur Position und/oder Bewegung des Kranes arbeitet. Insbesondere gehen dabei vorteilhafterweise Daten zur Position und/oder Bewegung des Hubwerkes, und/oder Daten zur Position und/oder Bewegung des Auslegers und/oder des Turmes in die Kompensationseinheit ein.

Das erfindungsgemäße System kommt dabei insbesondere bei Auslegerdrehkränen zum Einsatz, bei welchen ein Ausleger um eine horizontale Wippachse auf- und abgewippt werden kann und über einen Turm oder Oberwagen um eine vertikale Drehachse gedreht werden kann.

Vorteilhafterweise ist dabei vorgesehen, daß die Meßanordnung in einem Verbindungselement zwischen einem Element der Kranstruktur und dem Hubseil angeordnet ist, insbesondere an einer Umlenkrolle oder am Hubwerk. Vorteilhafterweise ist dabei vorgesehen, daß die Kompensationseinheit statische und/oder dynamische Einflüsse der Anordnung der Meßanordnung zumindest teilweise kompensiert. Vorteilhafterweise modelliert die Kompensationseinheit dabei die Einflüsse der Anordnung der Meßanordnung auf die Seilkraft.

Vorteilhafterweise ist dabei vorgesehen, daß die Kompensationseinheit eine Seilmassenkompensation umfaßt, welche das Eigengewicht des Hubseiles berücksichtigt. Das Hubseil hat ein nicht zu vernachlässigendes Eigengewicht, welches durch die vorliegende Erfindung nicht mehr die Bestimmung der Lastmasse verfälscht. Vorteilhafterweise berücksichtigt die Kompensationseinheit dabei den Einfluß der Änderung der Seillänge beim Anheben und/oder Absenken der Last bei der Berechnung der Lastmasse. Durch die Änderung der Seillänge hat das Eigengewicht des Hubseiles je nach Hubphase einen unterschiedlichen Einfluß auf die Seilkraft. Das erfindungsgemäße System berücksichtigt dies.

Vorteilhafterweise wird das System dabei bei einem Hubwerk eingesetzt, welches eine Winde umfaßt, wobei der Drehwinkel und/oder die Drehgeschwindigkeit der Winde als Eingangsgröße in die Seilmassen - Kompensation eingeht. Auf Grundlage des Drehwinkels und/oder der Drehgeschwindigkeit kann die Seillänge und/oder Seilgeschwindigkeit bestimmt und so deren Einfluß auf die Seilkraft bei der Berechnung der Lastmasse berücksichtigt werden.

Alternativ kann die Seillänge und/oder die Seilgeschwindigkeit auch über eine Meßrolle erfaßt werden. Diese kann z.B. separat am Seil angeordnet oder als Umlenkrolle ausgebildet werden.

Weiterhin vorteilhafterweise ist vorgesehen, daß die Seilmassenkompensation das Eigengewicht des auf der Winde aufgewickelten Hubseils berücksichtigt. Dies ist insbesondere dann von Vorteil, wenn die Meßanordnung zur Messung der Seilkraft an der Hubwinde angeordnet ist, insbesondere an einer Momentstütze der Hubwinde, da sich dann das auf der Winde aufgewickelte Seil auf der Meßanordnung abstützt und so die Meßwerte beeinflußt.

Weiterhin vorteilhafterweise ist vorgesehen, daß die Seilmassenkompensation eine sich durch die Bewegung der Kranstruktur ändernde Länge und/oder Ausrichtung von Hubseilabschnitten berücksichtigt. Dies ist insbesondere bei solchen Kranen von Bedeutung, bei welchen sich die Hubverseilung bei einer Bewegung der Kranstruktur, insbesondere bei einer Bewegung des Auslegers, in ihrer Länge oder Ausrichtung ändert. Insbesondere ist dies der Fall, wenn das Seil nicht parallel zum Ausleger am Kran geführt ist, sondern wenn das Seil einen Winkel mit dem Ausleger einnimmt, welcher sich durch ein Auf- und Abwippen des Auslegers ändert. Je nach Position der Kranstruktur, insbesondere des Auslegers, ergeben sich so unterschiedliche Längen und/oder Ausrichtungen der Abschnitte des Hubseils, was wiederum den Einfluß des Eigengewichts des Hubseils auf das Ausgangssignal der Meßanordnung beeinflußt.

Weiterhin vorteilhafterweise ist vorgesehen, daß die Kompensationseinheit eine Umlenkrollenkompensation umfaßt, welche Reibungseffekte durch die Umlenkung des Hubseils um eine oder mehrer Umlenkrollen berücksichtigt. Vorteilhafterweise wird dabei insbesondere die zum Umlenken des Hubseils notwendige Biegearbeit als Reibungseffekt berücksichtigt. Alternativ oder zusätzlich kann auch die Rollreibung in den Umlenkrollen berücksichtig werden.

Vorteilhafterweise ist dabei vorgesehen, daß die Umlenkrollenkompensation die Drehrichtung und/oder Drehgeschwindigkeit der Umlenkrollen berücksichtigt. Insbesondere die Drehrichtung hat dabei einen nicht unerheblichen Einfluß auf die Seilkraft.

Vorteilhafterweise berechnet die Umlenkrollenkompensation dabei die durch die Bewegung der Kranstruktur und die Bewegung des Hubwerks bedingte Drehrichtung und/oder Drehgeschwindigkeit der Umlenkrollen. Insbesondere bei mehrfachen Umlenkungen des Hubseils zwischen Turm und Ausleger können sich hier komplizierte Bewegungsmuster ergeben, welche sich entsprechend auf das Ausgangssignal der Meßanordnung auswirken.

Vorteilhafterweise bestimmt die Umlenkrollenkompensation dabei die Reibungseffekte in Abhängigkeit von der gemessenen Seilkraft. Die Seilkraft hat einen entscheidenden Einfluß auf die Reibungseffekte. Vorteilhafterweise werden dabei die Reibungseffekte auf Grundlage einer linearen Funktion der gemessenen Seilkraft bestimmt, da eine lineare Funktion eine relativ gute Approximation der physikalischen Situation darstellt.

Weiterhin vorteilhafterweise ist bei dem erfindungsgemäßen System vorgesehen, daß die Kompensationseinheit den Einfluß der Beschleunigung der Lastmasse und/oder des Hubwerkes auf die Seilkraft bei der Bestimmung der Lastmasse berücksichtigt. Die Beschleunigung der Lastmasse und/oder des Hubwerkes erzeugt dabei eine dynamische Komponente der Seilkraft, welche durch die erfindungsgemäße Kompensation zumindest teilweise kompensiert wird. Die Kompensationseinheit arbeitet dabei vorteilhafterweise auf Grundlage eines physikalischen Modells, welches den Einfluß der Beschleunigung der Lastmasse und/oder des Hubwerks auf die Seilkraft beschreibt.

Weiterhin vorteilhafterweise ist vorgesehen, daß die Berechnungseinheit die Schwingungsdynamik, welche aufgrund der Dehnbarkeit des Hubseils entsteht, bei der Bestimmung der Lastmasse berücksichtigt. Zusätzlich zu den Beschleunigungen, welche durch die über das Hubwerk induzierten Beschleunigungen hervorgerufen werden, weist das System aus Seil und Last zudem eine Schwingungsdynamik auf, welche aufgrund der Dehnbarkeit des Hubseils entsteht. Vorteilhafterweise kompensiert die Kompensationseinheit diese Schwingungsdynamik zumindest teilweise. Vorteilhafterweise beruht die Kompensationseinheit zur Kompensation der Schwingungsdynamik dabei auf einem physikalischen Modell.

Gemäß der Erfindung umfaßt die Berechnungseinheit des erfindungsgemäßen Systems dabei einen Lastmassenbeobachter, welcher auf einem Feder-Masse-Modell des Seils und der Last beruht. Als Masse wird dabei vorteilhafterweise die Masse der eigentlichen Last sowie die Masse der Lastaufnahmemittels und der Anschlagmittel im Modell beschrieben. Als Feder geht dagegen das Seil zwischen der Winde und dem Lastaufnahmemittel in das Modell ein.

Vorteilhafterweise vergleicht der Lastmassenbeobachter dabei beständig die gemessene Seilkraft mit der anhand des Feder-Masse-Modells auf Grundlage der zuvor gemessenen Seilkraft vorhergesagten Seilkraft. Auf Grundlage dieses Vergleichs schätzt der Lastmassenbeobachter die Lastmasse der Last, welche in das Feder-Masse-Modell des Seils und der Last als Parameter eingeht. Hierdurch kann die Lastmasse mit hoher Genauigkeit und unter Kompensation von dynamischen Einflüssen bestimmt werden.

Vorteilhafterweise berücksichtigt der Lastmassenbeobachter dabei das Meßrauschen der Meßsignale. Vorteilhafterweise wird hierfür ein mittelwertfreies weißes Rauschen eingesetzt.

Vorteilhafterweise gehen als Meßsignale neben dem Ausgangssignal der Meßanordnung zur Bestimmung der Seilkraft noch Daten zur Länge des Seiles ein. Vorteilhafterweise wird dabei als Parameter des Lastmassenbeobachters eine bezüglich der zulässigen Maximallast normierte Seilkraft eingesetzt.

Die vorliegende Erfindung umfaßt weiterhin einen Kran mit einem System zur Erfassung der Lastmasse einer an einem Hubseil hängenden Last, wie es oben dargestellt wurde. Bei dem Kran handelt es sich dabei insbesondere um einen Auslegerkran, bei welchem der Ausleger um eine Horizontale Wippachse auf- und abgewippt werden kann. Weiterhin vorteilhafterweise kann der Kran um eine vertikale Drehachse gedreht werden kann. Insbesondere ist der Ausleger dabei an einem Turm angelenkt, welcher gegenüber einem Unterwagen um eine Vertikale Drehachse drehbar ist. Insbesondere kann es sich bei dem Kran dabei um einen Hafenmobilkran handeln. Das erfindungsgemäße System kann jedoch ebenfalls bei anderen Krantypen zum Einsatz kommen, z.B. bei Brückenkranen oder Turmdrehkranen.

Vorteilhafterweise kommt das System dabei bei einem Kran zum Einsatz, bei welchem die Meßanordnung zur Messung der Seilkraft in einem Verbindungselement zwischen einem Element der Kranstruktur und dem Hubseil angeordnet ist, insbesondere in einer Umlenkrolle oder an dem Hubwerk. Hierdurch ergibt sich eine sehr robuste Anordnung, welche durch das erfindungsgemäße System dennoch eine exakte Bestimmung der Lastmasse ermöglicht.

Durch das erfindungsgemäße System sind dabei eine Vielzahl von Anwendungen möglich, welche mit bekannten ungenauen Systemen nicht realisiert werden konnten. Zum Beispiel kann eine Schlaffseilerkennung eingerichtet werden, welche auf Grundlage des erfindungsgemäßen Systems erkennt, daß die Last abgesetzt wurde. Hieraufhin wird eine sofortige Abschaltung des Hubwerks eingeleitet, welche Seilschäden durch abgewickelte Seile verhindert. Gegebenenfalls können hierdurch mechanische Schlaffseilschalter entfallen. Zudem ist eine Erkennung sehr geringer Lasten, wie zum Beispiel leerer Container, nun ebenfalls möglich.

Weiterhin hat das erfindungsgemäße System gegenüber Mittelwertfiltern den großen Vorteil, daß die Lastmasse ohne größere Verzögerung bestimmt werden kann. Hierdurch ergibt sich ein höherer Umschlag, da weniger Stopps auftreten, wenn das Lastmassesignal für die Lastmomentbegrenzung eingesetzt wird. Zudem wird die Lebensdauer des Kranes erhöht, da die Lastmomentbegrenzung ohne größere Zeitverzögerung eingreifen kann.

Neben dem System und dem Kran umfaßt die vorliegende Erfindung weiterhin ein Verfahren zum Erfassen der Lastmasse einer am Hubseil hängenden Last mit einem solchen System, mit den Schritten:

Messen der Seilkraft in Hubseil; Berechnung der Lastmasse auf Grundlage der Seilkraft; wobei der Einfluß der Bestimmung der Lastmasse über die Seilkraft in einem Modell beschrieben und zumindest teilweise kompensiert wird.

Insbesondere erfolgt die Kompensation dabei auf Grundlage eines Modells der statischen und/oder dynamischen Einflüsse dieser Bestimmung. Hierdurch können diese Einflüsse berechnet und von der Kompensationseinheit zumindest teilweise kompensiert werden.

Das erfindungsgemäße Verfahren erfolgt dabei vorteilhafterweise so, wie dies oben mit Bezug auf das System und den Kran dargestellt wurde. Insbesondere erfolgt das erfindungsgemäße Verfahren dabei mittels eines Systems, wie es oben dargestellt wurde.

Die vorliegende Erfindung wird nun anhand von Ausführungsbeispielen sowie Zeichnungen näher erläutert.

Dabei zeigen:
- Fig. 1: ein Ausführungsbeispiel eines erfindungsgemäßen Kranes,
- Fig. 2: eine schematische Darstellung eines Ausführungsbeispiels eines erfindungsgemäßen Systems und Verfahrens,
- Fig. 3a und 3b: die Anordnung einer Meßanordnung an der Hubwinde,
- Fig. 4: die Anordnung einer Meßanordnung an der Hubwinde und die Seilführung des Hubseils über Umlenkrollen,
- Fig. 5: eine Darstellung der bei der Umlenkrollen-Kompensation berücksichtigten Kräfte,
- Fig. 6: eine Darstellung der bei der Seilmassen-Kompensation berücksichtigten Kräfte,
- Fig. 7: eine Prinzipdarstellung des Masse-Feder-Modells, welches dem erfindungsgemäßen Seilmassenbeobachter zu Grunde liegt, und
- Fig. 8: eine schematische Darstellung eines Ausführungsbeispiels eines erfindungsgemäßen Seilmassenbeobachters.

Figur 1 zeigt ein Ausführungsbeispiel eines erfindungsgemäßen Kranes, bei welcher ein Ausführungsbeispiel eines erfindungsgemäßen Systems zum Erfassen der Lastmasse der am Kranseil hängenden Last eingesetzt wird. Bei dem Kran handelt es sich im Ausführungsbeispiel um einen Hafenmobilkran. Der Kran weist dabei einen Unterwagen 1 mit einem Fahrgestell 9 auf. Hierdurch kann der Kran im Hafen verfahren werden. Am Hubort kann der Kran dann über Abstützeinheiten 10 abgestützt werden.

Auf dem Unterwagen 1 ist um eine vertikale Drehachse drehbar ein Turm 2 angeordnet. Am Turm 2 ist um eine horizontale Achse ein Ausleger 5 angelenkt. Der Ausleger 5 kann dabei über den Hydraulikzylinder 7 in der Wippebene nach oben und nach unten verschwenkt werden.

Der Kran weist dabei ein Hubseil 4 auf, welches um eine Umlenkrolle 11 an der Spitze des Auslegers geführt ist. Am Ende des Hubseils 4 ist ein Lastaufnahmemittel 12 angeordnet, mit welchem eine Last 3 aufgenommen werden kann. Das Lastaufnahmemittel 12 bzw. die Last 3 werden dabei durch Bewegen des Hubseils 4 angehoben bzw. abgesenkt. Die Veränderung der Position des Lastaufnahmemittels 12 bzw. der Last 3 in vertikaler Richtung erfolgt damit durch Verkleinern bzw. Vergrößern der Länge I_{S} des Hubseils 4. Hierfür ist eine Winde 13 vorgesehen, welche das Hubseil bewegt. Die Winde 13 ist dabei am Oberwagen angeordnet. Weiterhin ist das Hubseil 4 zunächst von der Winde 13 über eine erste Umlenkrolle 6 an der Spitze des Turmes 2 zu einer Umlenkrolle 14 an der Spitze des Auslegers 5 und von dort zurück zum Turm 2 geführt, wo es über eine zweite Umlenkrolle 8 zu einer Umlenkrolle 11 an der Auslegerspitze geführt ist, von wo aus das Hubseil nach unten zur Last 3 verläuft.

Das Lastaufnahmemittel 12 bzw. die Last können weiterhin durch Drehen des Turmes 2 um den Winkel ϕ_{D} und durch Auf- und Abwippen des Auslegers 5 um den Winkel ϕ_{A} in der Horizontalen bewegt werden. Durch die Anordnung der Winde 13 am Oberwagen ergibt sich beim Auf- und Abwippen des Auslegers 5 zusätzlich zu der Bewegung der Last in radialer Richtung eine Hubbewegung der Last 3. Diese muss gegebenenfalls durch ein entsprechendes Ansteuern der Winde 13 ausgeglichen werden.

Figur 2 zeigt ein Ausführungsbeispiel eines erfindungsgemäßen Systems zum Erfassen der Lastmasse einer an einem Hubseil eines Krans hängenden Last. Als Eingangsgröße des Systems dient dabei das Signal 20, welches von einer Meßanordnung zur Messung der Seilkraft im Hubseil erzeugt wird. Dieses wird der erfindungsgemäßen Berechnungseinheit 26 zur Bestimmung der Lastmasse zugeführt. Als Ausgangssignal 24 liefert die Berechnungseinheit 26 dabei die exakte Lastmasse. Die Berechnungseinheit weist dabei eine Kompensationseinheit auf, welche die Einflüsse der indirekten Bestimmung der Lastmasse über die Seilkraft zumindest teilweise kompensiert. Die Kompensationseinheit berechnet dabei die Einflüsse auf Grundlage von Daten zum Kranzustand, welcher von der Kranzustandseinheit 25 an die Berechnungseinheit 26 übertragen werden. Insbesondere werden dabei der Aufricht- bzw. Wippwinkel oder die Aufrecht- bzw. Wippwinkelgeschwindigkeit des Auslegers in der Berechnungseinheit genutzt. Weiterhin können die Seillänge und/oder die Seilgeschwindigkeit in die Berechnungseinheit eingehen, wobei diese insbesondere über die Position und/oder Geschwindigkeit der Hubwinde 13 ermittelt werden.

Die Kompensationseinheit beruht dabei auf einem physikalischen Modell des Hubsystems, durch welches die Einflüsse der einzelnen Komponenten des Hubsystems auf die Seilkraft und auf die Lastmasse berechnet werden können. Hierdurch kann die Kompensationseinheit diese Einflüsse berechnen und zumindest teilweise kompensieren.

Die Kompensationseinheit umfaßt dabei im Ausführungsbeispiel drei Komponenten, welche jedoch auch unabhängig voneinander eingesetzt werden könnten: Die Kompensationseinheit umfaßt dabei zunächst eine Umlenkrollenkompensation 21, welche die Reibung des Seils an den Umlenkrollen kompensiert. Weiterhin umfaßt die Kompensationseinheit eine Seilmassenkompensation, welche den Einfluß des Seilgewichts auf die Seilkraft und damit auf die Lastmasse kompensiert. Die Kompensationseinheit umfaßt weiterhin einen Lastmassenbeobachter 23, welcher dynamische Störungen des Signals aufgrund der Beschleunigung der Lastmasse bzw. des Hubwerks, und insbesondere solche, welche aufgrund der Eigendynamik des Systems aus Hubseil und Last entstehen, berücksichtigt.

Die einzelnen Komponenten des erfindungsgemäßen Systems werden nun im Einzelnen näher dargestellt:

In den Figuren 3a und 3b ist die Hubwinde des erfindungsgemäßen Krans dargestellt, an welcher eine Meßanordnung 34 zur Messung der Seilkraft angeordnet ist. Die Hubwinde 30 ist dabei an zwei Rahmenelementen 31 und 35 um eine Drehachse 32 drehbar gelagert. An dem Rahmenelement 31 ist die Kraftmeßanordnung 34 als Momentenstütze angeordnet. Das Rahmenelement 31 ist dabei um die Achse 33 am Kran angelenkt. Auf der gegenüberliegenden Seite ist das Rahmenelement 31 über die Kraftmeßanordnung 34 am Kran angelenkt. Die Kraftmeßanordnung 34 ist dabei stabförmig ausgebildet und über eine Verbolzung 36 mit dem Rahmenelement 31 und über eine Verbolzung 37 mit dem Kran verbolzt. Als Kraftmeßanordnung 34 kommt dabei eine Tension Load Cell zum Einsatz (TLC), d.h. eine Kraftmeßlasche. Alternativ könnten als Kraftmeßanordnung z.B. auch ein Kraftmeßbolzen oder ein Druckmeßdose eingesetzt werden.

Durch die Anordnung der Kraftmeßanordnung 34 zwischen der Kranstruktur und der Winde wirkt die Seilkraft F_{S} zunächst auf die Winde und über den Windenrahmen auf die Kraftmeßanordnung, in welcher durch die Seilkraft F_{S} eine Kraft F_{TLC} hervorgerufen wird.

Zur Berechnung der Seilkraft F_{S} aus der durch die Kraftmeßanordnung 34 gemessenen Kraft F_{TLC} muß die Geometrie der Anordnung der Kraftmeßanordnung 34 an der Winde berücksichtigt. Dabei ist auch die Masse der Winde selbst zu berücksichtigen, welche sich auf der Kraftmeßanordnung 34 abstützt und so der Seilkraft entgegenwirkt.

Zudem ist gegebenenfalls zu berücksichtigten, daß die Kraftmeßanordnung 34 wie in Figur 3b gezeigt nur an einem der zwei Rahmenelemente 31 und 35 angeordnet ist. Das Rahmenelement 35 ist dabei fest mit der Kranstruktur verbolzt. An diesem Rahmenelement 35 ist der Antrieb für die Hubwinde angeordnet.

Das Prinzip der Messung der Lastmasse anhand der Seilkraft bzw. anhand der Kraft, die von der Meßanordnung 34 gemessen wird, sowie die dabei auftretenden Kräfte sind dabei nochmals in Figur 4 zusammenfassend dargestellt.

Das Hubseil 4 läuft dabei von der Winde 30 über Umlenkrollen 6, 14 und 8 zur Umlenkrolle 11 an der Spitze des Auslegers, von wo aus das Hubseil 4 zur Last 3 geführt ist. Die Masse der Last 3 erzeugt dabei eine Kraft im Hubseil 4, welche das Hubseil in die Winde 30 einbringt. Die Winde 30 ist dabei an einem Windenrahmen angelenkt und beaufschlagt diesen mit einer entsprechenden Kraft. Hierdurch wird eine Kraft F_{TLC} in die Kraftmeßanordnung 34, welche das Rahmenelement 31 des Windenrahmens mit der Kranstruktur verbindet, eingebracht. Durch die geometrischen Verhältnisse zwischen Hubseil, Hubwinde, Windenrahmen und Kraftmeßanordnung kann so aus der durch die Kraftmeßanordnung 34 gemessenen Kraft auf die Masse der Last geschlossen werden.

Durch die Anordnung der Meßanordnung in einem Verbindungselement zwischen Kranstruktur und Hubseil ergeben sich jedoch eine Reihe von Einflüssen, welche ohne eine Kompensation zu erheblichen Ungenauigkeiten bei der Bestimmung der Lastmasse führen würden. Die erfindungsgemäße Berechnungseinheit weist daher eine entsprechende Kompensationseinheit auf, welche diese Einflüsse kompensiert.

Dabei soll zunächst anhand von Figur 5 die erfindungsgemäße Umlenkrollenkompensation näher beschrieben werden, durch welche Reibungseffekte an den Umlenkrollen kompensiert werden. Das Hubseil 4 wird dabei an den Umlenkrollen 6, 14, 8 und 11 jeweils um einen bestimmten Winkel umgelenkt. Hierdurch ergeben sich eine Reihe von Reibungseinflüssen auf die Seilkraft. Dabei entsteht an jeder Umlenkrolle eine Reibungskraft, welche je nach Situation, insbesondere je nach Drehrichtung der Umlenkrolle die durch die Meßanordnung gemessene Kraft erhöht oder erniedrigt.

Dabei entsteht zunächst eine Rollreibung am Lager der Umlenkrolle, welche sich gemäß der Striebeck-Kurve bestimmt. Diese Rollreibung ist jedoch relativ gering und kann daher vernachlässigt werden. Den weitaus größeren Einfluß hat die Abwinkelung des Hubseils an den Umlenkrollen. Dabei unterliegt das Hubseil sowohl beim Einlaufen als auch beim Auslaufen von der Umlenkrolle einer Deformation, welche eine entsprechende Deformationsarbeit erfordert. Die Größe dieser aufgrund der Deformation des Hubseils entstehenden Reibung an den Umlenkrollen wird dabei im wesentlichen durch den Radius der Umlenkrollen sowie durch die Seilkraft bestimmt.

Messungen haben dabei ergeben, daß die Gesamtreibung an jeder Umlenkrolle im Wesentlichen linear zur Seilkraft verläuft. Die Winkelgeschwindigkeit der Umlenkrollen hat dagegen nur einen sehr geringen Einfluß auf die Reibung. Dabei ist jedoch zu beachten, daß sich die Reibung an jeder Umlenkrolle je nach Drehrichtung der Umlenkrolle entweder zur gemessenen Seilkraft addiert oder von dieser subtrahiert werden muß. Beim Anheben der Last wirkt dabei die Reibungskraft der Umlenkrollen der durch die Hubwinde erzeugten Hubkraft entgegen, so daß die gemessene Seilkraft sich um die Reibungskräfte erhöht. Beim Ablassen der Last durch das Hubwerk vermindert sich dagegen die gemessene Seilkraft um einen entsprechenden Betrag.

Dabei ist weiterhin zu berücksichtigen, daß das Hubseil zwischen der Turmspitze und der Auslegerspitze hin- und hergeführt ist, wobei die beiden Umlenkrollen 6 und 8 an der Turmspitze und die beiden Umlenkrollen 14 und 11 an der Auslegerspitze angeordnet sind. Daher ergibt sich auch beim Auf- und Abwippen des Auslegers ebenfalls eine Bewegung der Umlenkrollen 8, 11, und 14, während die Umlenkrolle 6 ohne eine Bewegung des Hubwerks nicht bewegt wird. Dementsprechend ergibt sich beim Auf- und Abwippen des Auslegers eine Reibungskraft, welche im Wesentlichen % der Reibungskraft beim Anheben und Senken der Last über das Hubwerk entspricht.

Die erfindungsgemäße Kompensationseinheit kompensiert dabei die durch die Reibung an den Umlenkrollen entstehenden Einflüsse. Hierfür bestimmt die Kompensationseinheit jeweils die Drehrichtung der Umlenkrollen auf Grundlage der Position und/oder Bewegung des Hubwerks sowie des Auslegers. Dabei muß berücksichtigt werden, daß bei einer kombinierten Bewegung des Hubwerks und des Auslegers durchaus komplexe Bewegungsmuster der Umlenkrollen entstehen können, so daß nicht alle Umlenkrollen mit gleichem Vorzeichen in die Seilkraft eingehen. Die Umlenkrollenkompensation erfolgt daher vorteilhafterweise auf Grundlage der Windengeschwindigkeit und der Aufrichtgeschwindigkeit des Auslegers.

Die erfindungsgemäße Berechnungseinheit umfaßt weiterhin eine Seilmassenkompensation welche nun anhand von Figur 6 näher dargestellt wird. Wie bereits oben beschrieben, muß bei der Berechnung der Seilkraft aus dem Meßsignal der Meßanordnung 34 zunächst die Gewichtskraft F_{W} 36 der Winde berücksichtigt werden, welche sich auf der Kraftmeßanordnung 34 abstützt. Auf der Winde ist jedoch zusätzlich das Hubseil zumindest teilweise aufgewickelt. Die Masse des Hubseils, welches auf der Hubwinde aufgewickelt ist, stützt sich damit ebenfalls auf der Kraftmeßanordnung 34 ab. Daher muß auch die Gewichtskraft F_{RW} 37 des auf der Winde aufgewickelten Hubseils berücksichtig werden. Diese Gewichtskraft kann zum Beispiel aufgrund des Drehwinkels der Hubwinde bestimmt werden.

Weiterhin haben auch die Massen der einzelnen Seilabschnitte zwischen den Umlenkrollen einen Einfluß auf die Seilkraft und damit auf die Bestimmung de Lastmasse. Die Seilabschnitte 41 und 42 erhöhen dabei durch die Masse des Seiles die gemessene Seilkraft, während die Seilabschnitte 43, 44 und 45 die gemessene Seilkraft vermindern. In die Berechung dieses Einflusses muß jeweils die Länge sowie der Winkel der Seilabschnitte zur Horizontalen betrachtet werden. Dabei ist zu berücksichtigen, daß nur für den Seilabschnitt 45 eine konstante Länge und ein konstanter Winkel vorliegen. Der Abschnitt 41 wird dagegen durch Anheben und Absenken der Last in seiner Länge verändert. Die Abschnitte 42 - 44 werden wiederum durch Auf- und Abwippen des Auslegers sowohl in ihrer Länge, als auch in ihrer Ausrichtung verändert. Die Seilmassenkompensation erfolgt daher auf Grundlage der Position des Auslegers sowie der Hubwinde.

Die Umlenkrollenkompensation und die Seilmassenkompensation kompensieren damit im wesentlichen den Einfluß der Anordnung der Meßanordnung an der Hubwinde. Alternativ zur Anordnung der Meßanordnung an der Hubwinde ist ebenfalls denkbar, eine Meßanordnung in eine der Umlenkrollen zu integrieren, insbesondere in die Umlenkrolle 8 an der Auslegerspitze. Bei dieser Anordnung der Meßanordnung erfolgt die Kompensation wiederum den oben dargestellten Prinzipien, wobei jedoch die Reibungseffekte sowie die Einflüsse der Seilmasse auf die gemessene Kraft durch die andere Anordnung der Meßanordnung entsprechend angepaßt werden müssen.

Das erfindungsgemäße System berücksichtigt nicht nur die systematischen Einflüsse, welche die Anordnung der Meßanordnung an einem Verbindungselement zwischen Kranstruktur und Hubseil auf die Bestimmung der Lastmasse hat, sondern kompensiert auch dynamische Effekte, welche auf der Beschleunigung von Lastmasse und/oder Hubwerk und die Dehnbarkeit des Hubseiles zurückgehen.

Durch die Elastizität des Hubseils bildet das System aus Hubseil und Last dabei im wesentlichen ein Feder-Masse-Pendel, welches durch das Hubwerk angeregt wird. Hierdurch entstehen Schwingungen, welche dem statischen Anteil des Seilkraftsignals, welches der Lastmasse entspricht, überlagert sind. Der Lastmassenbeobachter beruht dabei auf einem physikalischen Modell des Feder-Masse-Systems aus Hubseil und Last. Das Modell ist dabei schematisch in Fig. 7 wiedergegeben. Durch Vergleich der sich aus diesem Modell ergebenden Seilkraft mit der gemessenen Seilkraft schätzt der Lastmassenbeobachter 23 die exakte Lastmasse, welche als Parameter in das physikalische Modell eingeht.

Ein Ausführungsbeispiel des erfindungsgemäßen Lastmassenbeobachters, welcher als erweiterter Kalman Filter (EKF) implementiert ist, soll nun im Folgenden näher dargestellt werden:

### 2 Modellierung Hubwerksstrang

Im Folgenden Abschnitt wird das dynamische Modell für den Hubwerksstrang hergeleitet. Abbildung 1 zeigt den kompletten Aufbau eines Hafenmobilkrans (LHM). Die Last mit der Masse *mₗ* wird mittels des Lastaufnahmemittels vom Kran angehoben und ist über das Seil mit der Gesamtlänge *lₛ* mit der Hubwinde verbunden. Das Seil wird vom Lastaufnahmemittel aus über je eine Umlenkrolle am Auslegerkopf und Turm umgelenkt. Hierbei ist zu beachten, dass das Seil nicht direkt vom Auslegerkopf zur Hubwinde umgelenkt wird, sondern dass es vom Auslegerkopf zum Turm, zurück zum Auslegerkopf und dann über den Turm zur Hubwinde umgelenkt wird (siehe Abbildung 1). Somit ergibt sich die gesamte Seillänge zu ${l}_{s} \left(t\right) = {l}_{1} \left(t\right) + {3 l}_{2} \left(t\right) + {l}_{3} \left(t\right) ,$ wobei *l*₁, *l*₂ und *l*₃ die Teillängen von der Hubwinde zum Turm, vom Turm zum Auslegerkopf und vom Auslegerkopf zum Lastaufnahmemittel sind. Der Hubwerksstrang bestehend aus Hubwinde, Seil und Lastmasse wird im Folgenden vereinfacht als Feder-Masse-Dämpfer System modelliert und ist in Abbildung 7 dargestellt.

Nach dem Newtonschen Bewegungsgesetz ergibt sich somit die Bewegungsgleichung für das Feder-Masse-Dämpfer System zu ${m}_{l} {z}^{¨} \left(t\right) = {m}_{l} g - {{\left(c\left(z\left(t\right)-{l}_{s}\left(t\right)\right)+d\left(\dot{z}\left(t\right)-{\dot{l}}_{s}\left(t\right)\right)\right)}_{︸}}_{{F}_{c}}$ mit der Erdbeschleunigung *g*, der Federkonstante c, der Dämpferkonstante d, der Lastposition z, der Lastgeschwindigkeit *ż* und der Lastbeschleunigung z. Die Seilgeschwindigkeit *l̇ₛ* folgt aus der Windengeschwindigkeit *ϕ̇_{w}* und dem Windenradius *r_{w}* zu ${\dot{l}}_{s} \left(t\right) = {r}_{w} {\dot{ϕ}}_{w} \left(t\right) .$

Die Federsteifigkeit *cₛ* eines Seils der Länge *lₛ* kann mittels des Hooke'schen Gesetz zu ${c}_{s} = \frac{{E}_{s} {A}_{s}}{{l}_{s}}$ berechnet werden. Hierbei sind *Eₛ* und *Aₛ* das Elastizitätsmodul und die Querschnittsfläche des Seils. Da am Hafenmobilkran *nₛ* parallele Seile die Last anheben (vgl. Abbildung 1) ergibt sich die Federsteifigkeit c des Hubwerksstrangs zu $c = {n}_{s} {c}_{s} .$

Die Dämpferkonstante d des Hubwerksstrangs ist durch $d = 2 D \sqrt{{cm}_{l}}$ gegeben, wobei *D* das Lehrsche Dämpfungsmaß des Seils darstellt.

Da die Hauptaufgabe des Lastmassenbeobachters die Schätzung der aktuellen Lastmasse ist, muss für die Lastmasse eine dynamische Gleichung hergeleitet werden. Innerhalb dieser Arbeit wird die Lastmasse *mₗ* als Random-Walk Prozess modelliert, d.h. *mₗ* wird durch ein additives, mittelwertfreies, weißes Rauschen gestört. Somit ergibt sich für die Lastmasse folgende dynamische Gleichung ${\dot{m}}_{l} = {γ}_{l} ,$ wobei *γₗ* ein mittelwertfreies, weißes Rauschen darstellt.

### 3 Beobachterentwurf

In diesem Abschnitt wird ein auf das EKF |3| basierender Beobachter entworfen. Hierbei ist zu beachten, dass die Wertebereiche der einzelnen Größen sehr unterschiedlich sind. So liegt die Seillänge *lₛ* und die Lastposition *ż* üblicherweise zwischen 100 m und 200 m, die Seilgeschwindigkeit *l̇ₛ* und die Lastgeschwindigkeit *ż* zwischen $0 \frac{m}{s}$ und 2 $2 \frac{m}{s}$ und die Lastmasse zwischen 0 kg und 150 x 10³kg. Außerdem besitzen die beiden Parameter *Eₛ* und *Aₛ* auch sehr unterschiedliche Wertebereiche. Diese unterschiedlichen Wertebereiche können bei der Online-Schätzung des Beobachters zu numerischen Problemen führen. Zur Vermeidung dieser numerischen Probleme wird für den Beobachterentwurf ein neuer Parameter ${a}_{hw} = \frac{{E}_{s} {A}_{s} {n}_{s}}{{m}_{max}}$ eingeführt, wobei *mₘₐₓ* die für den jeweiligen Krantyp maximal zulässige Hublast ist. Außerdem wird im Beobachter nicht direkt die Lastmasse *mₗ* verwendet, sondern die normierte Lastmasse $\frac{{m}_{l}}{{m}_{max}} .$

Über einen Inkrementalgeber werden am Kran die Windenposition *ϕ_{w}* gemessen und die Windengeschwindigkeit *ϕ_{w}* berechnet. Ein Kraftmesssensor stellt die an der Winde gemessene Seilkraft *F_{w}* zur Verfügung. Aus der Windenposition und -geschwindigkeit kann mittels Gleichung (3) die Seillänge und -geschwindigkeit berechnet werden. Bei der gemessenen Seilkraft an der Winde *F_{w}* ist zu beachten, dass hier nicht nur die Kraft auf Grund der Lastmasse gemessen wird, sondern auch die Reibeinflüsse der Umlenkrollen und das Eigengewicht des Seils. Jedoch können diese Störeinflüsse durch einen Kompensationsalgorithmus beseitigt werden und die aktuelle Federkraft *F_{c}* (vgl. Gleichung (2)) kann aus der gemessenen Seilkraft an der Winde *F_{w}* berechnet werden.

Für einen Beobachterentwurf müssen zunächst die Eingangsgrößen u und die Ausgangsgrößen (oder Messgrößen) y des Systems definiert werden. Für das hier vorliegende Problem wird als einziger Systemeingang die Seilgeschwindigkeit *l̇ₛ* gewählt. Als Ausgangsgrößen werden die Seillänge *lₛ* und die normierte Federkraft $\frac{{F}_{c}}{{m}_{max}}$ gewählt. Mit dem Zustandsvektor $x = {\left[{l}_{s}, z, \dot{z}, \frac{{m}_{l}}{{m}_{max}}\right]}^{T}$ kann das dynamische Modell, bestehend aus Gleichungen (2), (4), (5), (6), (7) und (8) in den Zustandsraum transformiert werden.

Das resultierende System von Differentialgleichungen erster Ordnung lautet $\begin{matrix}\dot{x} & = f \left(x, u\right) , x \left(0\right) = {x}_{0} , \\ \dot{y} & = h \left(x, u\right) , t \geq 0 ,\end{matrix}$ wobei $f \left(x\right) = \left[\begin{matrix}u \\ {x}_{3} \\ g - {a}_{hw} \frac{{x}_{2} - {x}_{1}}{{x}_{1} {x}_{4}} - 2 D \sqrt{{a}_{hw}} \frac{{x}_{3} - u}{{sqrtx}_{1} {x}_{4}} \\ 0\end{matrix}\right] ,$ $h \left(x\right) = \left[\begin{matrix}{x}_{1} \\ {a}_{hw} \frac{{x}_{2} - {x}_{1}}{{x}_{1}} + 2 D \sqrt{{a}_{hw} \frac{{x}_{4}}{{x}_{1}}} \left({x}_{3}-u\right)\end{matrix}\right] ,$ $u = {l}_{s} .$

Wie oben schon erwähnt, wird der Beobachter als EKF realisiert. Das EKF ist ein Beobachter für nichtlineare, zeitdiskrete Systeme, welches die Fehlerkovarianz des Schätzfehlers x̂*ₖ* - x̂*ₖ* ${P}_{k} = E \left[\left({\hat{x}}_{k}-{x}_{k}\right){\left({\hat{x}}_{k}-{x}_{k}\right)}^{Τ}\right]$ in jedem Zeitschritt minimiert [3], wobei x̂*ₖ* für den aktuell geschätzten Zustand steht. In Gleichung (13) und im Folgenden gilt [●]*ₖ* = [●] (*k*Δt) mit der diskreten Abtastrate Δ*t*. Da die Zustandsraumdarstellung (9) jedoch ein kontinuierliches System darstellt, wird das oben beschriebene System im Folgenden mit dem Euler-Vorwärts Verfahren [2] diskretisiert.

Für die Zustandsschätzung führt das EKF in jedem Zeitschritt einen Prädiktions- und einen Korrekturschritt aus. Innerhalb des Prädiktionsschritts wird der Zustand zum nächsten Zeitschritt basierend auf den Systemgleichungen (9) vorhergesagt $\begin{matrix}{\hat{x}}_{k}^{-} & = {\hat{x}}_{k - 1} + Δ t f \left({\hat{x}}_{k - 1}, {u}_{k}\right) , \\ {\hat{y}}_{k}^{-} & = h \left({\hat{x}}_{k}^{-}, {u}_{k}\right) .\end{matrix}$

Neben den Systemzuständen wird innerhalb des Prädiktionsschritts auch die Fehlerkovarianzmatrix vorhergesagt ${P}_{k}^{-} = {A}_{k} {P}_{k - 1} {A}_{k}^{T} + {Q}_{k} ,$ wobei P_{*k*-1} die Fehlerkovarianzmatrix zum Zeitschritt (k - 1)Δ*t* ist, **A***ₖ* die Transitionsmatrix des linearisierten Systems um den aktuellen Zustand und **Q***ₖ* die zeitdiskrete Kovarianzmatrix des Systemrauschens. **A***ₖ* wird näherungsweise durch die Taylor-Reihe der Matrixexponentialfunktion bis zum ersten Glied berechnet ${A}_{k} = I + \frac{\partial f \left(x, {u}_{k}\right)}{\partial x} {|}_{x = {\hat{x}}_{k}^{-}} ,$

Fig. 8 zeigt noch einmal das Ausführungsbeispiel des Lastmassenbeobachters in einem Blockschaltbild. Als Meßsignale geht dabei neben der an der Winde gemessenen Kraft F_{W} die Länge des Hubseils I_{S} in den Lastmassenbeobachter ein. Die gemessene Kraft wird dabei wie oben näher dargestellt zunächst hinsichtlich des Seilgewichts und der Reibungseffekte kompensiert und mit der maximal zulässigen Lastmasse mₘₐₓ normalisiert. Der Lastmassenbeobachter schätzt dann als x₄ die normalisierte Lastmasse, welche dementsprechend durch Multiplikation mit mₘₐₓ wieder in die Lastmasse ml umgerechnet wird. Daneben schätzt der Lastmassenbeobachter auch die Seillänge Iₛ, die Position der Last z und die Lastgeschwindigkeit *ż*, welche ebenfalls zu Steuerungszwecken herangezogen werden können.

Die vorliegende Erfindung ermöglicht eine exakte Bestimmung der Lastmasse, bei welcher sowohl die Effekte der Anordnung der Meßanordnung zur Messung der Seilkraft über ein Verbindungselement zwischen der Kranstruktur und dem Hubseil wie zum Beispiel an einer Momentenstützte der Hubwinde oder eine Umlenkrolle, als auch dynamische Effekte, welche durch die Dehnbarkeit des Hubseils entstehen, berücksichtigt werden. Die Lastmasse kann dabei entweder für Steuerungsaufgaben oder zur Datenauswertung herangezogen werden. Insbesondere kann die Lastmasse für jeden Hub in einer Speichereinheit, z.B. einer Datenbank gespeichert und so ausgewertet werden.

## Patentansprüche

1. System zum Erfassen der Lastmasse einer an einem Hubseil (4) eines Kranes hängenden Last (3), welches umfasst:
eine Meßanordnung zur Messung der Seilkraft im Hubseil (4), und
eine Berechnungseinheit (26)zur Bestimmung der Lastmasse auf Grundlage der Seilkraft,
**dadurch gekennzeichnet,**
**dass** die Berechnungseinheit (26)eine Kompensationseinheit und einen Lastmassenbeobachter aufweist, welcher auf einen Feder-Masse Modell des Seils (4) und der Last (3) beruht, wobei die Berechnungseinheit (26) den Einfluss der indirekten Bestimmung der Lastmasse über die Seilkraft in einem dynamischen Modell beschreibt, daraus die Lastmasse berechnet und zumindest teilweise kompensiert.

2. System nach Anspruch 1, wobei die Kompensationseinheit auf der Grundlage von Daten zur Position und/oder Bewegung des Kranes arbeitet, insbesondere auf Grundlage von Daten zur Position und/oder Bewegung des Hubwerkes, und/oder Daten zur Position und/oder Bewegung des Auslegers (5) und/oder des Turmes(2).

3. System nach Anspruch 1 oder 2 für einen Kran mit einem Hubwerk zum Anheben und Senken der an dem Hubseil des Kranes hängenden Last (3), wobei das Hubseil (4) von der Meßanordnung aus über mindestens eine Umlenkrolle des Kranes zur Last (3) geführt ist und/oder wobei die Meßanordnung zur Messung der Seilkraft im Hubseil an einer Umlenkrolle oder am Hubwerk angeordnet ist,
wobei die Kompensationseinheit (26) den Einfluss der Anordnung der Meßanordnung auf die sich ergebende Lastmasse zumindest teilweise kompensiert.

4. System nach Anspruch 3, wobei die Kompensationseinheit eine Seilmassen-Kompensation umfasst, welche das Eigengewicht des Hubseiles und insbesondere den Einfluss der Änderung der Seillänge beim Anheben und oder absenken der Last bei der Berechnung der Lastmasse berücksichtigt, wobei vorteilhafterweise das Hubwerk eine Winde (13) umfasst und der Drehwinkel und/oder die Drehgeschwindigkeit der Winde (13) als Eingangsgröße in die Seilmassen-Kompensation eingeht.

5. System nach Anspruch 4, wobei die Seilmassen-Kompensation das Eigengewicht des auf der Winde (13) aufgewickelten Hubseiles (4) berücksichtigt.

6. System nach einem der Ansprüche 3 bis 5, wobei die Seilmassen-Kompensation eine sich durch die Bewegung der Kranstruktur ändernde Länge und/oder Ausrichtung von Hubseilabschnitten berücksichtigt.

7. System nach einem der vorangegangenen Ansprüche, wobei die Kompensationseinheit eine Umlenkrollen-Kompensation umfasst, welche Reibungseffekte durch die Umlenkung des Hubseils (4) um eine oder mehrere Umlenkrollen (6, 8. 11, 14) berücksichtigt.

8. System nach Anspruch 7, wobei die Umlenkrollen-Kompensation die Drehrichtung und/oder Drehgeschwindigkeit der Umlenkrollen (6, 8. 11, 14) berücksichtigt, wobei die Umlenkrollen-Kompensation vorteilhafterweise die durch die Bewegung der Kranstruktur zusammen mit der Bewegung des Hubwerks bedingte Drehrichtung und/oder Drehgeschwindigkeit der Umlenkrollen (6, 8. 11, 14) berechnet.

9. System nach einem der Ansprüche 7 oder 8, wobei die Umlenkrollen-Kompensation die Reibungseffekte in Abhängigkeit von der gemessenen Seilkraft berechnet, insbesondere auf Grundlage einer linearen Funktion der gemessenen Seilkraft.

10. System nach einem der vorangegangenen Ansprüche, wobei die Kompensationseinheit den Einfluss der Beschleunigung der Lastmasse und/oder des Hubwerkes auf die Seilkraft bei der Bestimmung der Lastmasse berücksichtigt.

11. System nach Anspruch 10, wobei die Berechungseinheit die SchwingungsDynamik, welche auf Grund der Dehnbarkeit des Hubseiles (4) entsteht, bei der Bestimmung der Lastmasse berücksichtigt.

12. Kran mit einem System zur Erfassung der Lastmasse einer an einem Hubseil (4) hängenden Last (3) gemäß einem der vorangegangenen Ansprüche.

13. Verfahren zum Erfassen der Lastmasse einer an einem Hubseil (4) hängenden Last (3) mit einem System gemäß einer der Ansprüche 1-11 mit den Schritten:
Messen der Seilkraft im Hubseil (4),
Berechnen der Lastmasse auf Grundlage der Seilkraft, wobei der Einfluß der Bestimmung der Lastmasse über die Seilkraft in einem Modell beschrieben und zumindest teilweise kompensiert wird.

## Claims

1. A system for determining the load mass of a load (3) suspended at a hoist rope (4) of a crane, comprising:
a measurement arrangement for measuring the rope force in the hoist rope (4); and
a calculation unit (26) for determining the load mass on the basis of the rope force,
**characterized in that**
the calculation unit (26) has a compensation unit and a load mass observer which is based on a spring mass model of the rope (4) and of the load (3),
wherein the calculation unit (26) describes the influence of the indirect determination of the load mass via the rope force in a dynamic model, calculates the load mass therefrom and at least partly compensates it.

2. A system in accordance with claim 1, wherein the compensation unit works on the basis of data on the position and/or movement of the crane, in particular on the basis of data on the position and/or movement of the hoisting gear, and/or data on the position and/or movement of the boom (5) and/or of the tower (2).

3. A system in accordance with either of claims 1 or 2 for a crane comprising a hoisting gear for raising and lowering the load (3) suspended at the hoist rope of the crane,
wherein the hoist rope (4) is led from the measurement arrangement via at least one deflection pulley of the crane to the load (3), and/or wherein the measurement arrangement for measuring the rope force in the hoist rope is arranged at a deflection pulley or at the hoisting gear,
wherein the compensation unit (26) at least partly compensates the effect of the arrangement of the measurement arrangement on the resulting load mass.

4. A system in accordance with claim 3, wherein the compensation unit includes a rope mass compensation which takes account of the unladen weight of the hoist rope and in particular the effect of a change of the rope length on raising and/or lowering the load in the calculation of the load mass,
wherein the hoisting gear advantageously includes a winch (13) and the angle of rotation and/or the speed of rotation of the winch (13) is included in the rope mass compensation as an input parameter.

5. A system in accordance with claim 4, wherein the rope mass compensation takes account of the unladen weight of the hoist rope (4) wound on the winch (13).

6. A system in accordance with one of the claims 3 to 5, wherein the rope mass compensation takes account of a length and/or an alignment of hoist rope sections changing by the movement of the crane structure.

7. A system in accordance with one of the preceding claims, wherein the compensation unit includes a deflection pulley compensation which takes account of friction effects by the deflection of the hoist rope (4) about one or several deflection pulleys (6, 8, 11, 14).

8. A system in accordance with claim 7, wherein the deflection pulley compensation takes account of the direction of rotation and/or the speed of rotation of the deflection pulleys (6, 8, 11, 14), wherein the deflection pulley compensation advantageously calculates the direction of rotation and/or the speed of rotation of the deflection pulleys (6, 8, 11, 14) caused by the movement of the crane structure together with the movement of the hoisting gear.

9. A system in accordance with one of the claims 7 or 8, wherein the deflection pulley compensation calculates the friction effects in dependence on the measured rope force, in particular on the basis of a linear function of the measured rope force.

10. A system in accordance with one of the preceding claims, wherein the compensation unit takes account of the effect of the acceleration of the load mass and/or of the hoisting gear on the rope force in the determination of the load mass.

11. A system in accordance with claim 10, wherein the calculation unit takes account of the oscillation dynamics which arise due to the stretchability of the hoist rope (4) in the determination of the load mass.

12. A crane having a system for determining the load mass of a load (3) suspended at a hoist rope (4) in accordance with one of the preceding claims.

13. A method for determining the load mass of a load (3) suspended at a hoist rope (4) with a system in accordance with one of the claims 1-11, comprising the steps:
measuring the rope force in the hoist rope (4),
calculating the load mass on the basis of the rope force, with the influence of the determining of the load mass via the rope force being described and at least partly compensated in a model.

## Revendications

1. Système de détection de la masse de charge d'une charge (3) suspendue à un câble de levage (4) d'une grue, qui comprend :
un agencement de mesure destiné à mesurer la force du câble dans le câble de levage (4), et
une unité de calcul (26) destinée à déterminer la masse de charge sur la base de la force du câble,
**caractérisé en ce que**
l'unité de calcul (26) comporte une unité de compensation et un observateur de masse de charge, qui repose sur un modèle ressort-masse du câble (4) et de la charge (3), l'unité de calcul (26) décrivant l'influence de la détermination indirecte de la masse de charge en fonction de la force du câble dans un modèle dynamique, à partir de quoi elle calcule la masse de charge et la compense au moins en partie.

2. Système selon la revendication 1, dans lequel l'unité de compensation fonctionne sur la base de données concernant la position et/ou le déplacement de la grue, en particulier sur la base de données concernant la position et/ou le déplacement du dispositif de levage, et/ou de données concernant la position et/ou le déplacement de la flèche (5) et/ou de la tour (2).

3. Système selon la revendication 1 ou 2, destiné à une grue comprenant un dispositif de levage pour lever et descendre la charge (3) suspendue au câble de levage de la grue, le câble de levage (4) étant guidé de l'agencement de mesure à la charge (3) par le biais d'au moins une poulie de renvoi de la grue et/ou l'agencement de mesure destiné à mesurer la force du câble étant disposé dans le câble de levage sur une poulie de renvoi ou sur le dispositif de levage,
l'unité de compensation (26) compensant au moins en partie l'influence de la disposition de l'agencement de mesure sur la masse de charge résultante.

4. Système selon la revendication 3, dans lequel l'unité de compensation comprend une compensation de la masse du câble, qui prend en compte le poids propre du câble de levage et en particulier l'influence de la modification de la longueur du câble lors du levage et/ou de la descente de la charge pour le calcul de la masse de charge, le dispositif de levage comprenant de manière avantageuse un treuil (13) et l'angle de rotation et/ou la vitesse de rotation du treuil (13) étant pris(e) en compte dans la compensation de la masse du câble en tant que grandeur d'entrée.

5. Système selon la revendication 4, dans lequel la compensation de la masse du câble prend en compte le poids propre du câble de levage (4) enroulé sur le treuil (13).

6. Système selon l'une des revendications 3 à 5, dans lequel la compensation de la masse du câble prend en compte une modification de longueur et/ou d'orientation de parties de câble de levage en raison du déplacement de la structure de grue.

7. Système selon l'une des revendications précédentes, dans lequel l'unité de compensation comprend une compensation de poulie de renvoi, qui prend en compte des effets du frottement dus au renvoi du câble de levage (4) sur une ou plusieurs poulies de renvoi (6, 8, 11, 14).

8. Système selon la revendication 7, dans lequel la compensation de poulie de renvoi prend en compte le sens de rotation et/ou la vitesse de rotation des poulies de renvoi (6, 8, 11, 14), la compensation de poulie de renvoi calculant le sens de rotation et/ou la vitesse de rotation des poulies de renvoi (6, 8, 11, 14) inhérent(e) au déplacement de la structure de grue conjointement au déplacement du dispositif de levage.

9. Système selon l'une des revendications 7 ou 8, dans lequel la compensation de poulie de renvoi calcule les effets du frottement en fonction de la force du câble mesurée, en particulier sur la base d'une fonction linéaire de la force du câble mesurée.

10. Système selon l'une des revendications précédentes, dans lequel l'unité de compensation prend en compte l'influence de l'accélération de la masse de charge et/ou du dispositif de levage sur la force du câble lors de la détermination de la masse de charge.

11. Système selon la revendication 10, dans lequel l'unité de calcul prend en compte la dynamique d'oscillation qui se produit en raison de l'extensibilité du câble de levage (4), lors de la détermination de la masse de charge.

12. Grue comprenant un système de détection de la masse de charge d'une charge (3) suspendue à un câble de levage (4) selon l'une des revendications précédentes.

13. Procédé de détection de la masse de charge d'une charge (3) suspendue à un câble de levage (4) au moyen d'un système selon l'une des revendications 1 à 11, comprenant les étapes consistant à :
mesurer la force du câble dans le câble de levage (4),
calculer la masse de charge sur la base de la force du câble, l'influence de la détermination de la masse de charge en fonction de la force de câble étant décrite dans un modèle et au moins en partie compensée.
